# EUROPÄISCHE PATENTSCHRIFT

(11) **EP 3 135 820 B1**
(45) Veröffentlichungstag und Bekanntmachung des Hinweises auf die Patenterteilung: **21.03.2018**
(21) Anmeldenummer: 15179223.1
(22) Anmeldetag: 31.07.2015
(51) Int. Cl.: E02D 5/72, E01F 9/00

(54) **FERTIGTEILFUNDAMENT**
PREFABRICATED FOUNDATION
FONDATION DE PIÈCE FINIE

(43) Veröffentlichungstag der Anmeldung: 01.03.2017
(73) Patentinhaber: Strabag BV, 6049 GT Herten (NL)
(72) Erfinder: Maaskant, Henk, 2971 XE Bleskensgraaf Ca (NL)
(74) Vertreter: Liedtke, Markus

(56) Entgegenhaltungen:
- EP-A1- 2 711 462

## Beschreibung

Die Erfindung betrifft ein Fundamentbauwerk.

In Stand der Technik sind Fundamentbauwerke bekannt, welche in situ aus Beton errichtet werden. Darüber hinaus sind Fundamentbauwerke bekannt, die aus einem jeweils vorgefertigten Fertigteil gebildet sind.

Aus EP 2 711 462 A1 ist eine Verkehrszeichenbrücke bekannt, bei der eine Betonleitwand aus miteinander gekuppelten Elementen besteht.

Aus US 2011/0194900 A1 ist eine Vorrichtung zur Unterstützung freistehender Konstruktionen bekannt. Diese Vorrichtung weist einzelne Segment-Elemente auf.

Der Erfindung liegt die Aufgabe zu Grunde, ein verbessertes Fundamentbauwerk anzugeben.

Die Aufgabe wird erfindungsgemäß durch die in Anspruch 1 angegebene Merkmalskombination gelöst.

Vorteilhafte Ausgestaltungen der Erfindung sind Gegenstand der Unteransprüche.

Das Fundamentbauwerk weist erfindungsgemäß eine Anzahl lösbar miteinander verbundener, vorgefertigter Einzelelemente auf. Dadurch ist auf einfache Weise ein beliebig langes Einzelfundament mit individueller Gestaltung herstellbar. Die Einzelelemente sind bevorzugt aus Beton, insbesondere aus Stahlbeton, gebildet, wodurch übliche, aufwändig zu errichtende Fundamentbauwerke aus Ortbeton auf einfache Weise vermeidbar sind. Gegenüber einem Fundamentbauwerk, das als einzelnes Fertigteil hergestellt ist, besteht der große Vorteil darin, dass ein einzelnes Einzelelement relativ klein und leicht und damit einfach handhabbar ist. Bei der Herstellung eines erfindungsgemäßen Fundamentbauwerks aus Einzelelementen ist es besonders vorteilhaft, dass die Anlieferung der dazu erforderlichen Einzelelemente mit kleineren Fahrzeugen erfolgen kann als im Stand der Technik, wenn große Fertigteilfundamente mit Tiefladern transportiert werden müssen. Zudem ist vorteilhaft, dass zum Einbau der Einzelelemente erheblich kleinere Kräne erforderlich sind. Dadurch ist es beispielsweise möglich, unmittelbar neben einer mehrspurigen Straße ein großes Fundamentbauwerk zu errichten, ohne wie im Stand der Technik die gesamte Straße sperren zu müssen oder bei einer Autobahn eine Vollsperrung oder eine Sperrung von 2 Spuren und einer Hilfsspur vornehmen zu müssen, wenn beispielsweise große Fertigteile mit einem Kran mit einer Tragfähigkeit von bis zu 200 t gesetzt werden. Vielmehr ist es in der Regel erfindungsgemäß möglich, den Einbau von Einzelelementen mit einem LKW-Kran von einer Standspur vorzunehmen, wobei keine Fahrbahn gesperrt werden muss. Sofern keine Standspur vorhanden ist, ist eine Sperrung maximal einer Fahrspur vorzunehmen. Damit wird die Befahrbarkeit von Schnellstraßen oder Autobahnen während der Errichtung von Fundamenten für Portalschildanlagen kaum oder nicht eingeschränkt.

Das erfindungsgemäße Fundamentbauwerk sieht vor, dass die Einzelelemente mittels einer Anzahl gespannter Verbindungselemente miteinander verbunden sind. Dadurch sind die Einzelelemente besonders sicher gegen gegenseitige Bewegung fixiert, sodass die Tragfähigkeit des Fundamentbauwerks trotz einfacherer und schnellerer Bauweise nicht geringer ist als im Stand der Technik. Die Verbindungselemente sind erfindungsgemäß horizontal durch mehrere aneinander gereihte Einzelelemente geführt, wobei die Einzelelemente jeweils eine Anzahl korrespondierender Durchgangsöffnungen aufweisen. Dadurch ist es möglich, mit wenigen Verbindungselementen und damit zeitsparend die einzeln leicht zu transportierenden und einfach einzubauenden Einzelelemente am Einbauort miteinander zu verbinden. Dadurch, dass die Einzelelemente jeweils korrespondierende Durchgangsöffnungen aufweisen, sind die Verbindungselemente besonders einfach einzuführen.

Bevorzugt sind die Verbindungselemente parallel zueinander angeordnet, insbesondere, wenn die Einzelelemente in einer Reihe hintereinander aufgereiht sind.

Das erfindungsgemäße Fundamentbauwerk sieht vor, dass eine erste Gruppe von Einzelelementen an einer ersten Seitenfläche eine Ausnehmung und an einer der ersten Seitenfläche gegenüberliegenden zweiten Seitenfläche eine Ausformung aufweist. Dabei korrespondieren Lage und Form der Ausnehmung mit Lage und Form der Ausformung. Dadurch sind benachbarte Einzelelemente formschlüssig miteinander verbindbar, so dass das aus mehreren Einzelelementen gebildete Fundamentbauwerk eine besonders hohe Tragfähigkeit ausweist, welche insbesondere höher ist als die Summe der Tragfähigkeiten der Einzelelemente. Ein Einzelelement der ersten Gruppe von Einzelelementen ist dazu geeignet, sowohl an der ersten Seitenfläche als auch an der zweiten Seitenfläche mit einem benachbarten weiteren Einzelfundament in Formschluss gebracht zu werden. Einzelelemente der ersten Gruppe von Einzelelementen können daher sowohl als innere Einzelelemente einer Aneinanderreihung von Einzelelementen als auch als erste oder letzte Einzelelemente der Aneinanderreihung verwendet werden.

Eine weitere Ausgestaltung des erfindungsgemäßen Fundamentbauwerks sieht vor, dass eine zweite Gruppe von Einzelelementen an einer ersten Seitenfläche eine Ausnehmung aufweist. Die zweite Seitenfläche kann eben sein. Einzelelemente dieser zweiten Gruppe von Einzelelementen können daher als erste oder letzte Einzelelemente der Aneinanderreihung von Einzelelementen verwendet werden. Die zweite Seitenfläche kann jedoch auch ebenfalls eine Ausnehmung aufweisen.

Eine andere Ausgestaltung des erfindungsgemäßen Fundamentbauwerks sieht vor, dass eine dritte Gruppe von Einzelelementen an zumindest einer zweiten Seitenfläche eine Ausformung aufweist. Die erste Seitenfläche kann eben sein. Einzelelemente dieser dritten Gruppe von Einzelelementen können daher ebenfalls als letzte oder erste Einzelelemente der Aneinanderreihung von Einzelelementen verwendet werden. Die erste Seitenfläche kann jedoch auch ebenfalls eine Ausformung aufweisen.

Eine andere Ausgestaltung des erfindungsgemäßen Fundamentbauwerks sieht vor, dass ein Einzelelement, vorzugsweise ein Einzelelement der ersten Gruppe, zur Aufnahme eines Bauteiles ausgebildet ist.

Gemäß einer ersten Alternative dieser Ausgestaltung ist das Einzelelement als Köcherfundament mit einer oberseitigen Aussparung zur Aufnahme des Bauteils, beispielsweise eines Elektrokastens, ausgebildet. Das Bauteil weist dabei bevorzugt einen Kragen auf. Durch die Ausbildung des Einzelelements als Köcherfundament ist ein großes und damit sehr tragfähiges Köcherfundament aus einer Anzahl einzeln einfach handhabbarer Einzelelemente herstellbar. Insbesondere muss ein derartiges als Köcherfundament hergestelltes Einzelelement nur unwesentlich größer ausgebildet sein als der vorgesehene Köcher.

Gemäß einer zweiten Alternative dieser Ausgestaltung ist das Einzelelement als ein Verankerungselement mit einem vertikalen Durchgang ausgebildet. Der Durchgang wird bevorzugt dazu verwendet, eine Anzahl von Verpresspfählen aufzunehmen. Dazu wird ein Verpresspfahl derart unterhalb des als Verankerungselement dienenden Einzelelementes angeordnet, dass der Kopf des Verpresspfahles innerhalb des Durchgangs angeordnet und fixiert, insbesondere mit einem Gießmörtel oder mit Ortbeton vergossen wird. Dadurch ermöglicht die Erfindung eine vereinfachte Herstellung eines Pfahlkopfbalkens, insbesondere dann, wenn das Fundamentbauwerk mehrere Einzelelemente mit einem vertikalen Durchgang zur Aufnahme jeweils einer Anzahl von Verpresspfählen umfasst. Besonders bevorzugt sind dabei die Einzelelemente, die jeweils einen vertikalen Durchgang aufweisen, als erstes und als letztes Einzelelement des Fundamentbauwerks angeordnet. Es ist möglich, die Einzelelemente, die jeweils einen vertikalen Durchgang aufweisen, zusätzlich oder alternativ als mittlere Einzelelemente des Fundamentbauwerks anzuordnen, um die Tragfähigkeit des Fundamentbauwerks zu verbessern. Als Verpresspfähle sind insbesondere Verbundpfähle zu verstehen, die auch als Kleinverpresspfahl, Kleinbohrpfahl, Wurzelpfahl, Ankerpfahl, GEWI-Pfahl, TITAN-Pfahl, Rohrpfahl oder ANKER-SCHROEDER-Bohrverpresspfahl bezeichnet werden. Zur Errichtung des Fundamentbauwerks ist es möglich, die Verpresspfähle anzuordnen sowohl bevor die Einzelelemente gesetzt werden als auch nachdem die Einzelelemente gesetzt wurden. Die Verbindung zwischen dem Kopf eines Bohrpfahles und dem Einzelelement, in dessen vertikalen Durchgang sich der Kopf befindet, wird vorzugsweise durch Beton hergestellt, der in den vertikalen Durchgang gegossen wurde und dort ausgehärtet ist. Auf diese Weise ist es möglich, lange Fundamentbauwerke mit Verpresspfählen sehr schnell zu errichten. Zudem ist es möglich, derartige Fundamentbauwerke auch in unmittelbarer Nähe von Straßen zu errichten, wobei eine Baugrube anders als im Stand der Technik nur geringfügig breiter als die zu verwendenden Einzelelemente hergestellt werden muss.

Gemäß einer dritten Alternative dieser Ausgestaltung weist das Einzelelement ein oberseitiges Anschlusselement zur Befestigung einer Stahlkonstruktion auf. Das Anschlusselement ist bevorzugt so ausgebildet, dass eine Stahlstütze einer Portalschildanlage, insbesondere eine Fußplatte einer derartigen Stahlstütze, unmittelbar auf das Anschlusselement aufsetzbar und mit diesem verschraubbar oder verschweißbar ist. Bevorzugt weist das Anschlusselement eine obere Stahlplatte auf, die aus Flanschen von I-Profilen gebildet sein kann.

Gemäß der Erfindung sind die im Stand der Technik erforderlichen Fahrspursperrungen reduzierbar oder vermeidbar. Besonders bevorzugt werden erfindungsgemäße Fundamentbauwerke beidseits einer Straße hergestellt und zur Befestigung von Stahlstützen verwendet, die Bestandteil von Portalschildanlagen sind.

Eine weitere Ausgestaltung des erfindungsgemäßen Fundamentbauwerks sieht vor, dass die Einzelelemente typisierte, also standardisierte Bauteile sind und dass jeweils benachbarte der aufgereihten Einzelelemente formschlüssig miteinander verbunden sind, indem die Ausformung eines Einzelelementes in die Ausnehmung eines benachbarten Einzelelementes eingreift, wobei die Abmessungen dieser Ausformung mit den Abmessungen dieser Ausnehmung korrespondiert. Dadurch und/oder durch die mittels der Verbindungselemente in die aufgereihten Einzelelemente eingeleitete Normalkraft sind die benachbarten Einzelelemente nicht nur formschlüssig in allen drei Raumrichtungen gegen relative Verschiebungen, sondern auch gegen Tordieren gesichert. Dadurch, dass die Einzelelemente typisierte Bauteile sind, ist es möglich, mit weinigen verschiedenen Einzelelementen eine Vielzahl von Fundamentbauwerken auf einfache Weise individuell zu errichten.

Eine weitere Ausgestaltung des erfindungsgemäßen Fundamentbauwerks sieht vor, dass zumindest unterhalb des als Verankerungselement ausgebildeten Einzelelementes ein Verpresspfahl angeordnet ist, dessen Kopf innerhalb des vertikalen Durchgangs angeordnet und fixiert ist, so dass das Einzelelement mit dem Verpresspfahl fest verbunden ist. Dadurch ist ein Bohrpfahl-Kopfbalken sehr einfach herstellbar.

Eine alternative Ausgestaltung des erfindungsgemäßen Fundamentbauwerks sieht vor, dass Einzelelemente in mehreren Reihen angeordnet sind oder werden, wobei die Reihen von Einzelelementen bevorzugt miteinander verbunden sind. Die Reihen von Einzelelementen können parallel angeordnet sein. Alternativ oder zusätzlich können die Reihen von Einzelelementen in einem vorgegebenen Winkel zueinander angeordnet sein, wodurch es möglich ist, ein sternförmiges Fundamentbauwerk zu errichten, welches besonders tragfähig ist. Ein solches sternförmiges Fundamentbauwerk weist bevorzugt ein vorkonfektioniertes zentrales Einzelelement auf, das derart ausgebildet ist, dass eine Anzahl von Reihen von Einzelelementen damit verbindbar ist. Bevorzugt sind dabei Verbindungselemente in einem Winkel zueinander angeordnet, wobei die Verbindungselemente jeweils einer Reihe von Einzelelementen parallel verlaufen. Ebenso ist es möglich, ein Fundamentbauwerk aus zweidimensional nebeneinander angeordneten Einzelelementen, insbesondere aus mehreren parallelen Reihen von Einzelelementen zu bilden, die beispielsweise durch Verbindungselemente parallel zu den Reihen und quer zu den Reihen miteinander verspannt sind, so dass ein flächiges Fundamentbauwerk gebildet ist.

Gemäß einer weiteren Ausgestaltung des erfindungsgemäßen Fundamentbauwerks sind die Einzelelemente wasserdicht miteinander verbunden, beispielsweise sind jeweils zwischen benachbarten Einzelelementen flächige Dichtungselemente angeordnet. Bevorzugt sind die Dichtungselemente zwischen korrespondierenden Durchgangsöffnungen zweier benachbarter Einzelfundamente angeordnet. Alternativ oder zusätzlich sind die gegenüber einem ersten bzw. letzten Einzelelement überstehenden Enden von Verbindungselementen wasserdicht umhüllt.

Ein Einzelelement wird bevorzugt zur Herstellung eines erfindungsgemäßen Fundamentbauwerkes verwendet. Dabei weist das Einzelelement eine Anzahl horizontaler Durchgangsöffnungen, eine an einer ersten Seitenfläche angeordnete Ausnehmung und/oder eine an einer der ersten Seitenfläche gegenüberliegenden zweiten Seitenfläche angeordnete Ausformung auf, wobei Lage und Form der Ausnehmung und/oder Ausformung zur Herstellung eines Formschlusses mit einem korrespondierenden weiteren Einzelelement geeignet ist bzw. sind. Dadurch ermöglicht das Einzelfundament die Erzielung sämtlicher für das Fundamentbauwerk genannter Vorteile.

Eine Ausgestaltung des Einzelelements sieht vor, dass eine oberseitige Aussparung zur Bildung eines Köchers oder ein vertikaler Durchgang zur Bildung eines Verankerungselementes oder ein oberseitiges Anschlusselement zur Befestigung einer Stahlkonstruktion vorgesehen ist.

Ein Bauelementesatz umfasst eine Mehrzahl von Einzelelementen und dient zur Herstellung eines erfindungsgemäßen Fundamentbauwerkes. Dadurch ermöglicht der Bauelementesatz die Erzielung der für das Fundamentbauwerk genannten Vorteile.

Eine Ausgestaltung des Bauelementesatzes sieht vor, dass eine Anzahl von Verbindungselementen zur durchgehenden Verspannung mehrerer formschlüssig aufgereihter Einzelelemente vorgesehen ist. Mit in einer Linie aufgereihten Einzelelementen des Bauelementesatzes kann einfach und kostengünstig ein Balkenfundament gebildet werden, welches bevorzugt als Pfahlkopfbalken verwendbar ist.

Eine weitere Ausgestaltung des Bauelementesatzes sieht vor, dass ein erstes Einzelelement als ein erstes Randelement ausgebildet ist, bei welchem an einer ersten Seitenfläche eine Ausnehmung angeordnet ist, dass ein letztes Einzelelement als ein letztes Randelement ausgebildet ist, bei welchem an einer der ersten Seitenfläche gegenüberliegenden zweiten Seitenfläche eine Ausformung angeordnet ist und dass eine Anzahl von Einzelelementen als Zwischenelemente ausgebildet ist, wobei jedes Zwischenelement jeweils an einer ersten Seitenfläche eine Ausnehmung und an einer der ersten Seitenfläche gegenüberliegenden zweiten Seitenfläche eine Ausformung aufweist. Dadurch ist ein Fundamentbauwerk mit den genannten Vorteilen herstellbar, dessen Stirnseiten eben sind, wodurch das Fundamentbauwerk besonders platzsparend herstellbar ist.

Ausführungsbeispiele der Erfindung werden im Folgenden anhand von Zeichnungen näher erläutert.

Es zeigen:
- Figur 1: ein Fundamentbauwerk gemäß dem Stand der Technik,
- Figur 2: eine erste Ausführungsform eines erfindungsgemäßen Fundamentbauwerks ausschnittsweise in Explosionsdarstellung und
- Figur 3: schematisch eine zweite Ausführungsform eines erfindungsgemäßen Fundamentbauwerks in perspektivischer Ansicht,
- Figur 4: schematisch eine dritte Ausführungsform eines erfindungsgemäßen Fundamentbauwerks in perspektivischer Ansicht und
- Figur 5: eine Draufsicht auf eine Ausführungsform eines Zentralelementes.

**Figur 1** zeigt ein Fundamentbauwerk 1 nach dem Stand der Technik, das in Ortbeton errichtet wurde oder als Stahlbetonfertigteil angeliefert und eingebaut wurde. Das Fundamentbauwerk 1 befindet sich unmittelbar neben einer nicht dargestellten Schnellstraße und dient der Befestigung einer Portalschildanlage P, deren nicht dargestellte Schilder über der nicht dargestellten Schnellstraße angebracht werden sollen. Zur Befestigung der Portalschildanlage P auf dem Fundamentbauwerk 1 sind aus Stahl gefertigte Stützen S mittels einer Fußplatte F mit dem Fundamentbauwerk 1 verschraubt. Die Fußplatten F sind an erhöht ausgebildeten Bereichen des Fundamentbauwerkes 1 angeordnet, dazwischen ist auf dem Fundamentbauwerk 1 ein Elektrokasten E aufgestellt, welcher in einem nicht sichtbaren Köcher des Fundamentbauwerkes 1 angeordnet ist. Der Köcher ist von einem umlaufend ausgebildeten Kragen K umfasst, welcher Bestandteil des Fundamentbauwerkes 1 und aus Stahlbeton gebildet ist.

**Figur 2** zeigt einen Ausschnitt einer ersten Ausführungsform eines erfindungsgemäßen Fundamentbauwerks 1 in Explosionsdarstellung. Von dem Fundamentbauwerk 1 sind fünf Einzelelemente 2 zum Teil verdeckt dargestellt, wobei das links dargestellte Einzelelement 2 nur ausschnittsweise gezeigt ist. Jedes der Einzelelemente 2 ist mit sechs horizontalen Durchgangsöffnungen 2.1 versehen, wobei die Durchgangsöffnungen 2.1 an jedem Einzelelement 2 an der gleichen Stelle angeordnet sind.

Das links dargestellte Einzelelement 2 ist ein Köcherfundament 2.A, wobei der Köcher durch eine oberseitige Aussparung 2.6 gebildet ist, die innerhalb eines zweistufigen Kragens K angeordnet ist. An einer an dem Köcherfundament 2.A rechts dargestellten ebenen zweiten Seitenfläche 2.4 ist eine quaderförmige Ausformung 2.5 angeordnet, deren Form und Lage mit einer nicht gezeigten Ausnehmung 2.3 korrespondiert, die an einer nicht sichtbaren ersten Seitenfläche 2.2 des benachbarten Distanzelementes 2.C angeordnet ist.

Das in der Figur 2 links dargestellte Distanzelement 2.C weist an seiner rechts dargestellten zweiten Seitenfläche 2.4 ebenfalls eine Ausformung 2.5 auf, deren Form und Lage identisch mit der Ausformung 2.5 des links gezeigten Köcherfundamentes 2.A ist. Die Ausformung 2.5 des links dargestellten Distanzelementes 2.C korrespondiert in Größe und Lage mit einer nicht sichtbaren Ausnehmung 2.3 des in der Mitte der Figur gezeigten Einzelelementes 2.

Das in der Mitte der Figur 2 dargestellte Einzelelement 2 weist sowohl an seiner sichtbaren rechten ersten Seitenfläche 2.2 als auch an der gegenüberliegenden nicht sichtbaren zweiten Seitenfläche 2.4 eine Ausnehmung 2.3 auf, deren Lage und Form mit den Ausformungen 2.5 der jeweils benachbarten Einzelelemente 2 korrespondiert. An der Oberseite des Einzelelementes 2 ist ein Anschlusselement 4 angeordnet, welches aus Stahl gefertigt ist und zur Befestigung einer aufgehenden Stahlkonstruktion, insbesondere einer Stahlstütze für eine nicht gezeigte Portalschildanlage dient.

Rechts des Einzelelementes 2 mit dem Anschlusselement 4 ist ein Einzelelement 2 dargestellt, welches als Distanzelement 2.C ausgebildet ist, das identisch mit dem rechts des Köcherfundamentes 2.A dargestellten Distanzelement 2.C. ist.

In Figur 2 ist rechts ein Einzelelement 2 dargestellt, welches als Verankerungselement 2. B ausgebildet ist und dazu einen vertikal durchgehenden Durchgang 2.7 aufweist. Unterhalb des Verankerungselementes 2.B in dessen endgültiger Einbauposition wird ein hier nicht gezeigter Verpresspfahl derart angeordnet, dass der Kopf des Verpresspfahles innerhalb des Durchgangs 2.7 liegt, sodass bei einem Vergießen des Durchgangs 2.7 mit Beton ein fester Verbund zwischen dem Verankerungselement 2.B und dem Verpresspfahl erzielt wird. Dazu ist es möglich, den vertikalen Durchgang 2.7 zur Verbesserung des Verbundes mit dem einzufüllenden Beton mit einer profilierten Oberfläche auszubilden. Im zusammengebauten Zustand berühren sich die jeweils benachbarten Einzelelemente des Fundamentbauwerkes 1, wobei jeweils ineinander greifende Ausnehmungen 2.3 und Ausformungen 2.5 einen Formschluss zwischen jeweils benachbarten Einzelelementen 2 bewirken. Dieser Formschluss verhindert sowohl vertikale als auch horizontale Verschiebungen als auch Verdrehungen zwischen benachbarten Einzelelementen 2.

Das Fundamentbauwerk 1 weist zumindest im zusammengebauten Zustand sechs Verbindungselemente 3 auf, die als durchgehende zugfeste Zugelemente ausgebildet sind. Jedes Verbindungselement 3 weist eine etwas größere Länge auf als die aus den Einzelelementen 2 resultierende Gesamtlänge, sodass jedes Verbindungselement 3 an den äußeren Rändern des Fundamentbauwerkes 1 gegen jeweils eine Ankerplatte vorspannbar ist.

Das Fundamentbauwerk 1 weist an seinem nicht gezeigten linken Ende ein weiteres Verankerungselement 2.B auf, unter - und innerhalb dessen ebenfalls ein nicht gezeigter Verpresspfahl angeordnet ist. Im eingebauten Zustand ist daher aus verschiedenen Einzelelementen 2 ein Fundamentbauwerk 1 als Pfahlkopfbalken gebildet. Durch Auswahl von standardisierten Einzelelementen 2 ist die Gesamtlänge des Fundamentbauwerkes 1 jeweils individuell konfigurierbar. Dazu ist lediglich eine überschaubare Anzahl verschiedener Einzelelemente 2 erforderlich. Entscheidend ist, dass im eingebauten Zustand alle aufgereihten und ineinander eingreifenden Einzelelemente 2 mittels der Verbindungselemente 3 gegenseitig verspannt sind. Besonders effektiv ist die Verspannung, wenn sowohl im oberen Bereich der Einzelelemente 2 als auch im unteren Bereich des Fundamentbauwerkes 1 durchgehende Verbindungselemente 3 angeordnet und gespannt werden. Bevorzugt werden dabei im oberen Bereich des Fundamentbauwerkes 1 zwei Verbindungselemente 3 und in dem höher zugbelasteten unteren Bereich des Fundamentbauwerkes 1 vier Verbindungselemente 3 eingebaut.

Der Vorteil des Fundamentbauwerkes 1 besteht nicht nur darin, dass auch große Fundamente aus jeweils einfach handhabbaren Einzelelementen 2 herstellbar sind, sondern auch darin, dass die Einzelelemente 2 aufgrund ihrer lösbaren Verbindung wiederverwendet werden können, beispielsweise, wenn eine Portalschildanlage demontiert werden soll bzw. wieder aufgebaut werden soll.

**Figur 3** zeigt eine vereinfachte schematische Darstellung eines Fundamentbauwerkes 1, das aus 13 Einzelelementen 2 gebildet ist, welche mittels sechs Verbindungselementen 3 so miteinander verspannt sind, dass ein tragfähiger Pfahlkopfbalken gebildet ist. An den beiden Enden des Fundamentbauwerkes 1 ist jeweils ein Verankerungselement 2.B als Einzelelement angeordnet, welches jeweils den vertikalen Durchgang 2.7 aufweist. Das Fundamentbauwerk 1 umfasst drei Einzelelemente 2 mit jeweils einem schematisch dargestellten Anschlusselement 4, das zum Anschluss einer aufgehenden Konstruktion, beispielsweise von Stahlstützen dient und beispielhaft aus Stahl gebildet ist.

Jeweils benachbarte Einzelelemente 2 stehen in der vorgeschriebenen Weise in formschlüssiger Verbindung, d. h., dass an jeder Berührungsfläche eines Einzelelementes 2 mit einem benachbarten Einzelelement 2 eine hier nicht gezeigte Ausformung in eine hier nicht gezeigte Ausnehmung eingreift. Beim vorliegenden Ausführungsbeispiel weisen die beiden randseitigen als Verankerungselemente 2.B ausgebildeten Einzelelemente 2 jeweils eine nicht gezeigte Ausformung auf. Die acht als Distanzelement 2.C ausgebildeten Einzelelemente 2 weisen jeweils an einer nicht sichtbaren ersten Seitenfläche eine Ausnehmung und an einer der ersten Seitenfläche gegenüberliegenden zweiten Seitenfläche eine Ausformung auf. Ebenso weisen die beiden seitlich vorgesehenen Einzelelemente 2 mit Anschlusselement 4 an einer nicht sichtbaren ersten Seitenfläche eine Ausnehmung und an einer der ersten Seitenfläche gegenüberliegenden zweiten Seitenfläche eine Ausformung auf. Das mittig angeordnete Einzelelement 2 mit Anschlusselement 4 weist sowohl an der nicht sichtbaren ersten Seitenfläche als auch an der dieser gegenüberliegenden nicht sichtbaren zweiten Seitenfläche eine Ausnehmung auf. Das dargestellte Fundamentbauwerk 1 ist daher aus lediglich vier verschiedenen Einzelelementen 2 herstellbar und dient als Pfahlkopfbalken für zwei ausschnittsweise gestrichelt dargestellte Verpresspfähle.

**Figur 4** zeigt eine vereinfachte schematische Darstellung eines sternförmigen Fundamentbauwerkes 1, das drei Reihen von Einzelelementen 2 umfasst, wobei jede Reihe drei identische Distanzelemente 2.C und jeweils außen ein Verankerungselement 2.B umfasst. Im Zentrum des Fundamentbauwerkes 1 ist ein im Wesentlichen prismatisches Zentralelement 2.D angeordnet. Alle drei Reihen von Einzelelementen 2 sind gemeinsam mit dem Zentralelement 2.D verbunden und mittels nicht dargestellter Verbindungselemente verspannt. Auf der Oberseite des Zentralelementes 2.D ist ein Anschlusselement 4 befestigt. An den drei äußeren Enden Fundamentbauwerkes 1 sind nicht gezeigte Verpresspfähle anordenbar, so dass das Fundamentbauwerk 1 im Wesentlichen flächig und nicht eben ausgebildet ist. Dadurch ist das Fundamentbauwerk 1 besonders tragfähig für Momente um beliebige Horizontalachsen.

**Figur 5** zeigt eine weitere Ausführungsform eines Zentralelementes 2.D mit drei seitlichen Flächen, an die vorgenannte, hier nicht gezeigte weitere Einzelelemente 2 anordenbar sind. Das Zentralelement 2.D ist derart sternförmig ausgebildet, dass Enden von Verankerungselementen 3 anordenbar und verspannbar sind, so dass an eine Anzahl jeweils paralleler Verankerungselemente 3 einer Reihe, also einer linearen Aufreihung von weiteren, nicht gezeigten Einzelelementen 2 verspannbar sind. Dadurch bildet das Zentralelement 2.D auf einfache Weise das Zentrum eines nicht dargestellten Fundamentbauwerkes 1, dessen Form und Funktion im Wesentlichen denen der in Figur 4 gezeigten entsprechen.

### BEZUGSZEICHENLISTE

- 1: Fundamentbauwerk
- 2: Einzelelement
- 2.1: Durchgangsöffnung
- 2.2: erste Seitenfläche
- 2.3: Ausnehmung
- 2.4: zweite Seitenfläche
- 2.5: Ausformung
- 2.6: Aussparung
- 2.7: Durchgang
- 2.A: Köcherfundament
- 2.B: Verankerungselement
- 2.C: Distanzelement
- 2.D: Zentralelement
- 3: Verbindungselement
- 4: Anschlusselement

- P: Portalschildanlage
- S: Stütze
- F: Fußplatte
- E: Elektrokasten
- K: Kragen

## Patentansprüche

1. Fundamentbauwerk (1), enthaltend eine Anzahl lösbar miteinander verbundener, vorgefertigter Einzelelemente (2), wobei eine erste Gruppe von Einzelelementen (2) an einer ersten Seitenfläche (2.2) eine Ausnehmung (2.3) und an einer der ersten Seitenfläche (2.2) gegenüberliegenden zweiten Seitenfläche (2.4) eine Ausformung (2.5) aufweist, wobei jeweils Lage und Form der Ausnehmung (2.3) mit Lage und Form der Ausformung (2.5) korrespondiert,
- wobei die Einzelelemente (2) mittels einer Anzahl gespannter Verbindungselemente (3) miteinander verbunden sind und
- wobei die Verbindungselemente (3) horizontal durch mehrere aneinander gereihte Einzelelemente (2) geführt sind, wobei die Einzelelemente (2) jeweils eine Anzahl korrespondierender Durchgangsöffnungen (2.1) aufweisen.

2. Fundamentbauwerk (1) nach Anspruch 1,
**dadurch gekennzeichnet, dass** die Einzelelemente (2) aus Beton gebildet sind.

3. Fundamentbauwerk (1) nach einem der vorhergehenden Ansprüche,
**dadurch gekennzeichnet, dass** eine zweite Gruppe von Einzelelementen (2) an zumindest einer ersten Seitenfläche (2.2) eine Ausnehmung (2.3) aufweist.

4. Fundamentbauwerk (1) nach einem der vorhergehenden Ansprüche,
**dadurch gekennzeichnet, dass** eine dritte Gruppe von Einzelelementen (2) an zumindest einer zweiten Seitenfläche (2.4) eine Ausformung (2.5) aufweist.

5. Fundamentbauwerk (1) nach einem der vorhergehenden Ansprüche,
**dadurch gekennzeichnet, dass** ein Einzelelement (2) als Köcherfundament (2.A) mit einer oberseitigen Aussparung (2.6) oder als Verankerungselement (2.B) mit einem vertikalen Durchgang (2.7) ausgebildet ist oder ein oberseitiges Anschlusselement (4) zur Befestigung einer Stahlkonstruktion aufweist.

6. Fundamentbauwerk (1) nach einem der vorhergehenden Ansprüche,
**dadurch gekennzeichnet, dass** die Einzelelemente (2) typisierte Bauteile sind und dass jeweils benachbarte der aufgereihten Einzelelemente (2) formschlüssig miteinander verbunden sind, indem die Ausformung (2.5) eines Einzelelementes (2) in die Ausnehmung (2.3) eines benachbarten Einzelelementes (2) eingreift, wobei die Abmessungen dieser Ausformung (2.5) mit den Abmessungen dieser Ausnehmung (2.3) korrespondiert.

7. Fundamentbauwerk (1) nach einem der Ansprüche 5 oder 6,
**dadurch gekennzeichnet, dass** zumindest unterhalb des als Verankerungselement ausgebildeten Einzelelementes (2) ein Verpresspfahl (xy) angeordnet ist, dessen Kopf innerhalb des vertikalen Durchgangs (2.7) angeordnet und fixiert ist, so dass das Einzelelement (2) mit dem Verpresspfahl (xy) fest verbunden ist

## Claims

1. Foundation structure (1), comprising a number of releasably interconnected, prefabricated individual elements (2), wherein a first group of individual elements (2) has a recess (2.3) on a first lateral surface (2.2) and a projection (2.5) on a second lateral surface (2.4) opposite to the first lateral surface (2.2), wherein the position and shape of the recess (2.3) in each case corresponds to the position and shape of the projection (2.5),
- wherein the individual elements (2) are interconnected by means of a number of tensioned connection elements (3) and
- wherein the connection elements (3) are guided horizontally through a plurality of rowed-up individual elements (2), wherein the individual elements (2) each have a number of corresponding through-openings (2.1).

2. Foundation structure (1) according to claim 1,
**characterized in that** the individual elements (2) are formed from concrete.

3. Foundation structure (1) according to one of the preceding claims,
**characterized in that** a second group of individual elements (2) has a recess (2.3) on at least a first lateral surface (2.2).

4. Foundation structure (1) according to one of the preceding claims,
**characterized in that** a third group of individual elements (2) has a projection (2.5) on at least a second lateral surface (2.4).

5. Foundation structure (1) according to one of the preceding claims,
**characterized in that** an individual element (2) is designed as a sleeve foundation (2.A) with a top-side cutout (2.6) or as an anchoring element (2.B) with a vertical passage (2.7) or has a top-side connecting element (4) for fastening a steel construction.

6. Foundation structure (1) according to one of the preceding claims, **characterized in that** the individual elements (2) are standardized components, and **in that** respectively adjacent rowed-up individual elements (2) are interconnected with a form-fit by the projection (2.5) of an individual element (2) engaging in the recess (2.3) of an adjacent individual element (2), wherein the dimensions of this projection (2.5) corresponds to the dimensions of this recess (2.3).

7. Foundation structure (1) according to either of Claims 5 and 6,
**characterized in that** an injection pile (xy) is arranged at least below the individual element (2) designed as an anchoring element, the head of which injection pile is arranged and fixed within the vertical passage (2.7) such that the individual element (2) is fixedly connected to the injection pile (xy).

## Revendications

1. Ouvrage de fondation (1), contenant un nombre d'éléments individuels préfabriqués (2) assemblés les uns aux autres de façon séparable, dans lequel un premier groupe d'éléments individuels (2) présente un évidement (2.3) dans une première face latérale (2.2) et une saillie (2.5) dans une deuxième face latérale (2.4) opposée à la première face latérale (2.2), dans lequel la position et la forme de l'évidement (2.3) correspond chaque fois à la position et à la forme de la saillie (2.5),
- dans lequel les éléments individuels (2) sont assemblés les uns aux autres au moyen d'un nombre d'éléments de liaison tendus (3) et
- dans lequel les éléments de liaison (3) sont guidés horizontalement à travers plusieurs éléments individuels alignés l'un avec l'autre (2), dans lequel les éléments individuels (2) présentent respectivement un nombre d'ouvertures de passage correspondantes (2.1).

2. Ouvrage de fondation (1) selon la revendication 1, **caractérisé en ce que** les éléments individuels (2) sont formés en béton.

3. Ouvrage de fondation (1) selon l'une quelconque des revendications précédentes, **caractérisé en ce qu'**un deuxième groupe d'éléments individuels (2) présente un évidement (2.3) dans au moins une première face latérale (2.2).

4. Ouvrage de fondation (1) selon l'une quelconque des revendications précédentes, **caractérisé en ce qu'**un troisième groupe d'éléments individuels (2) présente une saillie (2.5) dans au moins une deuxième face latérale (2.4).

5. Ouvrage de fondation (1) selon l'une quelconque des revendications précédentes, **caractérisé en ce qu'**un élément individuel (2) est réalisé en forme de fondation creuse (2.A) avec une découpe (2.6) en face supérieure ou en forme d'élément d'ancrage (2.B) avec un passage vertical (2.7) ou présente un élément de raccordement (4) en face supérieure pour la fixation d'une structure en acier.

6. Ouvrage de fondation (1) selon l'une quelconque des revendications précédentes, **caractérisé en ce que** les éléments individuels (2) sont des composants typiques et **en ce que** des éléments individuels voisins alignés (2) sont respectivement assemblés l'un à l'autre par emboîtement, par le fait que la saillie (2.5) d'un élément individuel (2) s'engage dans l'évidement (2.3) d'un élément individuel voisin (2), dans lequel les dimensions de cette saillie (2.5) correspond aux dimensions de cet évidement (2.3).

7. Ouvrage de fondation (1) selon l'une des revendications 5 ou 6, **caractérisé en ce qu'**un pieu précontraint (xy) est disposé au moins en dessous de l'élément individuel (2) réalisé en forme d'élément d'ancrage, dont la tête est disposée et fixée à l'intérieur du passage vertical (2.7), de telle manière que l'élément individuel (2) soit solidement assemblé au pieu précontraint (xy).
